# FASCICULE DE BREVET EUROPEEN

(11) **EP 0 082 751 B1**
(45) Date de publication et mention de la délivrance du brevet: **27.01.1988**
(21) Numéro de dépôt: 82402238.8
(22) Date de dépôt: 07.12.1982
(51) Int. Cl.: H01Q 9/16, H01Q 1/38, H01Q 3/36

(54) **Radiateur d'ondes électromagnétiques et son utilisation dans une antenne à balayage électronique**
Mikrowellenstrahler und seine Verwendung für eine Antenne mit elektronischer Abtastung
Microwave radiator and its use in an electronically scanned antenna

(30) Priorité: 18.12.1981 FR 8123735
(43) Date de publication de la demande: 29.06.1983
(73) Titulaire: THOMSON-CSF, 75008 Paris (FR)
(72) Inventeur: Dudome, Michel, F-75379 Paris Cedex 08 (FR); Dupressoir, Albert, F-75379 Paris Cedex 08 (FR)
(74) Mandataire: Benoit, Monique

(56) Documents cités:
- DE-A- 2 138 384
- GB-A- 1 348 478
- US-A- 3 623 112
- US-A- 4 001 834
- US-A- 4 146 896
- US-A- 4 287 518
- 4TH EUROPEAN MICROWAVE CONFERENCE, 10-13 septembre 1974, pages 489-493, Microwave Exhibitions and Publishers Ltd., Megaron Press, G.B., M. DE VECCHIS: "MIC radiating elements and arrays"

## Description

La présente invention se rapporte d'une manière générale aux radiateurs d'ondes électromagnétiques, fonctionnant en hyperfréquences, et concerne plus particulièrement un radiateur d'ondes réalisé à partir d'une plaquette de substrat diélectrique métallisée.

Un domaine d'application de l'invention particulièrement intéressant est celui des antennes radar de faibles dimensions fonctionnant dans une large bande de fréquences, utilisées soit comme sources primaires éclairant des systèmes optiques focalisants soit comme sources élémentaires d'une antenne-réseau à balayage électronique par exemple.

Les caractéristiques radio-électriques demandées actuellement pour les antennes à balayage électronique de l'espace par le ou les faisceaux qu'elles rayonnent sont telles qu'il est nécessaire d'utiliser des sources élémentaires présentant à la fois un faible encombrement transversal pour respecter le pas entre ces sources dont dépendent les qualités de déflexion de l'antenne et un faible encombrement longitudinal pour qu'elles ne soient pas fragiles.

Dans de nombreux cas, la solution retenue consiste à utiliser soit des dipôles demi-onde imprimés sur une plaquette de diélectrique soit des éléments du type «patch» excités par une ligne microstrip.

Dans l'exemple donné par le brevet anglais publié sous le numéro 1 348 478 le dipôle rayonnant est alimenté par une ligne à fente imprimée sur la même face d'une plaquette diélectrique que les brins du dipôle, une transition étant réalisée entre la ligne à fente et le dipôle pour assurer une bonne adaptation.

Ces deux types de sources ne fonctionnant correctement par principe qu'à la résonance, ne peuvent pas présenter de grande largeur de bande de fonctionnement acceptable (taux d'ondes stationnaires inférieur ou égal à 1,5 et diagramme de rayonnement sans déformation excessive).

Pour les éléments du type «patch», une largeur de bande de 5% ne peut guère être dépassée et pour les dipôles une largeur double est considérée comme bonne pour des éléments imprimés sur substrat et excités par une ligne coaxiale classique.

La présente invention a pour but de remédier à ces inconvénients en proposant un radiateur d'ondes électromagnétiques fonctionnant dans une grande largeur de bandes de fréquences, présentant une structure très compacte entraînant un faible encombrement radioélectrique, de reproductibilité aisée et peu coûteuse, et pouvant être utilisé comme élément d'une antenne réseau linéaire ou bi-dimensionnelle à petit pas de répartition mesuré en longueur d'onde.

A cet effet, l'invention a pour objet un radiateur d'ondes électromagnétiques constitué par un élément rayonnant et son dispositif d'alimentation, réalisés à partir d'une plaquette diélectrique d'axe longitudinal médian A, métallisée sur une face selon deux rubans parallèles de largeur totale d₂ et de longueur L, et caractérisé par le fait que le dispositif d'alimentation est constitué par une ligne à fente placée à l'intérieur d'un boîtier métallique parallélépipèdique.

L'invention vise également une utilisation du radiateur d'ondes, caractérisée par le fait que ce radiateur constitue une source élémentaire d'une antenne à balayage électronique, qui, associée à un déphaseur, réalise un élément appelé module d'un réseau à déphasage. Le fait que l'élément rayonnant, son dispositif d'alimentation et le déphaseur réalisés sur substrat diélectrique à partir d'une ligne à fente, soient tous les trois connectés directement présente un avantage particulièrement intéressant pour la réalisation d'une antenne réseau.

D'autres caractéristiques et avantages de l'invention apparaîtront mieux dans la description détaillée qui suit et se réfère aux dessins annexés, donnés uniquement à titre d'exemple et dans lesquels:
- la figure 1 est une vue en perspective d'un radiateur d'ondes du type dipôle, selon l'invention;
- les figures 2 à 4 sont des vues en perspective de variantes de réalisation d'un radiateur d'ondes du type dipôle selon l'invention;
- la figure 5 est une vue en perspective d'un radiateur d'ondes selon l'invention;
- les figures 6 à 9 sont des coupes-longitudinales de différents modes de réalisation d'un radiateur d'ondes selon l'invention;
- la figure 10 est une coupe longitudinale d'un radiateur d'ondes selon l'invention, associé à un déphaseur;
- la figure 11 est une vue en perspective d'une fraction d'antenne réseau constituée selon l'invention;
- la figure 12 est une vue en perspective d'un radiateur d'ondes selon l'invention, présentant des fils d'adaptation;
- la figure 13 est une coupe longitudinale d'une fraction de lentille réalisée à partir de l'invention.

Les éléments portant les mêmes références dans les différentes figures remplissent les mêmes fonctions et aboutissent à des résultats semblables.

En se reportant à la figure 1, un radiateur d'ondes selon l'invention est réalisé à partir d'une plaquette de substrat diélectrique I, de longueur L et d'axe longitudinal médian A, sur une des faces de laquelle sont déposés deux rubans conducteurs 2 et 3, symétriques par rapport à l'axe A. Les bords 4 et 5 en vis à vis des deux rubans sont parallèles.

Le radiateur d'ondes est constitué d'un élément rayonnant 14, auquel est associé un dispositif d'alimentation, réalisé comme l'élément rayonnant à partir de la plaquette diélectrique 1.

Le dispositif d'alimentation est constitué par une ligne à fente 9 placée à l'intérieur d'un boîtier métallique parallélépipédique 6 de même longueur Lᵢ que celle de la ligne à fente. La ligne à fente 9 est réalisée à partir des deux rubans conducteurs 2 et 3 de largeur totale d₂ dont les bords 4 et 5 en vis à vis sont séparés par une distance constante d, définissant ainsi la largeur de la ligne à fente, et dont les deux autres bords 7 et 8, opposés aux précédents 4 et 5 sont en contact électrique avec les parois internes du boîtier métallique 6. Ces deux rubans 2 et 3 sont équivalents à deux plans métalliques parallèles.

De façon pratique, la plaquette diélectrique 1 peut reposer sur deux épaulements ou dans deux rainures 109 réalisées sur les parois internes du boîtier 6. Pour assurer le meilleur contact électrique possible entre les bords 7 et 8 de la ligne à fente 9 et le boîtier, ceux-ci sont soudés ou collés à l'aide d'une colle conductrice aux parois internes du boîtier. Ainsi, sont assurés à la fois une bonne tenue mécanique de la plaquette 1 par rapport au boîtier 6 et un bon contact électrique de la ligne à fente 9 avec le boîtier, la ligne à fente 9 étant de plus placée à l'intérieur de ce dernier de façon à éviter tout mode de propagation ailleurs que dans la fente elle-même. La plaquette diélectrique 1 supportant la ligne à fent est placée sensiblement dans le plan médian longitudinal du boîtier 6 pour éviter une dissymétrie de la figure de champ.

Le boîtier, placé ainsi sous coupure, permet aux deux rubans conducteurs 2 et 3 d'être équivalents à deux plans parallèles métalliques de largeur infinie par rapport à la ligne à fente. Le boîtier 6 est donc un blindage et ne doit pas se comporter comme un guide d'ondes rayonnant.

L'élément rayonnant est réalisé aussi à partir de la plaquette diélectrique 1. Il comprend deux parties conductrices symétriques par rapport à l'axe Δ, prolongeant respectivement les deux rubans 2 et 3 et séparées par la même distance d que ces derniers. Ces deux parties sont réunies aux deux rubans 2 et 3 par deux parties conductrices amincies formant une transition 13 entre la ligne à fente 9 et l'élément rayonnant 14, transition telle que la largeur d₂ des rubans conducteurs 2 et 3 varie continuement. Dans des variantes de réalisation, la largeur d₂ varie circulairement ou exponentiellement ou selon une courbure représentative d'une fonction mathématique qui peut être transcendante.

Sur la figure 1, l'élément rayonnant 14 est du type dipôle, les deux parties conductrices étant constituées dans ce cas par deux brins 16 et 17.

Dans le cas particulier de réalisation pratique, représenté sur la figure 1, la ligne à fente 9 et l'élément rayonnant sont photogravés sur la plaquette diélectrique 1 dont la largeur dans le boîtier 6 est égale supérieure ou inférieure à sa valeur à l'extérieur du boîtier. La ligne à fente 9 est excitée par une ligne coaxiale 100 disposée perpendiculairement à la fente contre le boîtier métallique 6. L'âme de cette ligne coaxiale se prolonge par un fil photogravé 101 sur la plaquette diélectrique 1, sur la face opposée à celle de la ligne à fente, la transition entre ce fil et la fente étant constituée par une aile de papillon d'adaptation métallisée 102 quart d'onde. Cette dernière ainsi que le fil 101 sont dessinés en pointillés sur la figure 1. Le substrat diélectrique peut être par exemple de la céramique ou du verre époxy.

La figure 2 est une vue en perspective d'une variante de réalisation d'un radiateur d'ondes du type dipôle selon l'invention.

Au delà de la ligne à fente 9 la largeur d₂ des rubans conducteurs 2 et 3 décroît pour constituer une transition 130 entre la ligne à fente 9 et un tronçon de la ligne bifilaire 15 dont l'extrémité, opposée à la ligne à fente 9, est réunie aux brins 16 et 17 d'un dipôle constituant l'élément rayonnant 14.

Comme précédemment la ligne à fente 9, la transition 130, le tronçon de ligne bifilaire 15 et les brins du dipôle 14 sont photogravés sur la plaquette diélectrique 1.

Dans deux autres cas particuliers de réalisation représentés respectivement sur les figures 3 et 4, la plaquette diélectrique 1 peut être découpée suivant la largeur des rubans réalisant la transition 13 et 130 et la ligne bifilaire 15 mais toutes les formes de découpes entre ces deux cas sont également possibles. Le mode de réalisation préférentiel est celui représenté sur la figure 4.

La figure 5 représente une vue en perspective d'un radiateur d'ondes selon l'invention, pour lequel l'élément rayonnant 14 a une forme particulière. Le dispositif d'alimentation est identique à celui décrit auparavant pour les autres figures et l'élément rayonnant 14 est constitué d'une part par deux parties en forme de triangle prolongeant chaque ruban conducteur formant la transition 13, ces triangles formant une pointe à l'extrémité de la plaquette 1 et d'autre part par une portion 10 de ruban conducteur rectangulaire perpendiculaire à l'axe A et placée sur la face de la plaquette opposée à celle sur laquelle sont déposés les rubans 2 et 3. Des variantes de cette solution consistent à mettre la portion de ruban 10 placée sur la face opposée de la plaquette diélectrique 1 au potentiel d'un des rubans 2 ou 3 constituant la ligne à fente 9. Ceci est possible en perçant la plaquette diélectrique 1 de part en part et en introduisant dans le ou les trous pratiqués un fil conducteur 11 ou 12 dont les extrémités sont soudées d'un côté à la portion de ruban 10 et de l'autre côté à un ruban 2 ou 3, ou les deux, constituant la ligne à fente 9.

La position des trous autorisant la liaison électrique entre les éléments rayonnants associés, la ligne à fente 9 et la portion du ruban 10 détermine de nouvelles formes de diagramme de rayonnement de la structure ainsi créée par rapport à celles données par le modèle de base (sans liaison électrique). Pour des positions particulières de ces trous, le diagramme de rayonnement dans le plan E présente un creux dans l'axe. Il est donc du type différence. Ce modèle à faible largeur de bande de bon fonctionnement peut néanmoins correspondre à des applications particulières pour lesquelles ce type de diagramme est recherché.

On peut également obtenir une bonne adaptation entre l'élément rayonnant et la ligne à fente ainsi qu'une grande largeur de bande de fonctionnement en faisant varier la forme de l'ouverture du guide comme le montre la figure 5, en pointillés. Par exemple, l'ouverture du boîtier, de section droite rectangulaire, présente sur les deux grandes faces parallèles 60 et 61 du boîtier deux saillies en forme de V s'avançant dans la direction de l'axe A et symétriques par rapport à cet axe.

L'ouverture du boîtier peut comporter également de façon opposée deux échancrures en forme de V, dirigées vers l'intérieur du boîtier.

Dans le cas où l'élément est du type dipôle, le dipôle rayonnant peut être un dipôle onde entière ou demi-onde, ses brins 16 et 17 étant constitués par des languettes rectangulaires ou évasées, dites en ailes de papillon, comme ceux de la figure 6 par exemple. Lorsque l'on veut augmenter l'impédance caractéristique de la source, on peut utiliser un dipôle dit replié comme le montre la figure 7.

L'adaptation du dipôle rayonnant, quel que soit son type, est réalisée par les dimensions de la transition entre la ligne à fente d'alimentation et la ligne bifilaire aboutissant aux brins du dipôle.

La figure 6 est une coupe longitudinale d'une source rayonnante selon l'invention, sur laquelle est représenté le transformateur d'impédance 21 de longueur égale au quart d'onde à la fréquence centrale de la bande de fonctionnement de la source. Ce transformateur peut être réalisé soit au niveau de la ligne bifilaire 15, soit au niveau de la ligne à fente 9 comme cela est représenté en pointillés sur la figure. Pour améliorer encore cette adaptation, il est possible d'adjoindre à ce précédent transformateur des capacités ponctuelles, réalisée par exemple sous forme de surfaces métallisées 23 déposées sur la face de la plaquette diélectrique opposée à la ligne à fente, et représentées en pointillés sur la figure 6.

Des modifications du diagramme de rayonnement de la source selon l'invention peuvent être obtenues au moyen de l'adjonction d'un réflecteur placé à une distance égale au quart de la longueur d'onde de fonctionnement, constitué par exemple, comme cela est représenté sur la figure 8, par deux brins 24 et 25 métalliques photogravés sur la plaquette diélectrique 1 dans le plan de l'ouverture du boîtier 6 ou bien par les bords 26 du boîtier 6 selon sa section droite d'ouverture. La directivité peut être améliorée par la présence de directeurs placés devant le dipôle. Dans le cas de la figure 9, trois directeurs 27 ou brins métalliques photogravés, sont placés parallèlement au dipôle 14 et sont de taille décroissant dans le sens du rayonnement émis. Les caractéristiques électromagnétiques de la ligne à fente du dispositif d'alimentation selon l'invention sont définies par la largeur d de la fente, l'épaisseur ainsi que la valeur de la constante diélectrique de la plaquette 1 la supportant, ainsi que des dimensions mécaniques du boîtier métallique dans lequel elle est placée.

Comme cela a été dit au début de cette description, un avantage très important d'un tel radiateur d'ondes est la possibilité de constituer un module en plaçant, en amont du dispositif d'alimentation un déphaseur28 comme le montre la figure 10. Ce déphaseur 28 comprend une ligne à fente 29 couplée à une ligne coplanaire 30 de même axe de propagation et un dispositif à deux diodes 31 et 32, situé dans la zone de couplage de ces deux lignes de transmission, comme cela a été décrit dans le brevet n° 2 379 196 déposé au nom de la demanderesse. Le boîtier 6 protège radioélectri- quement les diodes du déphaseur. On constate qu'un tel module présente des dimensions réduites et évite les pertes d'insertion. Comme cela a été dit au point de vue avantage, lorsqu'une telle source est utilisée comme élément d'une antenne réseau comme le montre la figure 11, tous les bords métalliques 26 des boîtiers 6 placés côte à côte, constituent une surface réfléchissante très importante devenant un plan dans lequel se trouvent uniquement les ouvertures des boîtiers pour le passage des dipôles rayonnants. Le réflecteur ainsi formé est à une distance de λ/4 des brins du dipôle. On constate que le boîtier dans lequel est placé chaque ligne à fente du radiateur d'ondes selon l'invention permet l'empilement de plusieurs radiateurs.

Dans la source décrite ici, la hauteur du boîtier est telle qu'elle détermine un filtre pour les fréquences sous coupure en polarisation horizontale.

Par contre, pour une onde polarisée verticalement la largeur du boîtier est telle que la fréquence de coupure est placée beaucoup plus basse, la mise en place d'un réseau de fils métalliques parallèles au filtre de polarisation croisée compense ce défaut.

La figure 12 représente une source rayonnante dont le dispositif d'alimentation comporte, au niveau de l'ouverture 34 du boîtier un réseau de fils conducteurs 33 parallèles, dont la direction est orthogonale à celle du champ électrique E rayonné par la ligne à fente 9. Lorsque cette source est utilisée comme élément d'une antenne réseau par exemple, fonctionnant à l'émission comme à la réception, un tel réseau permet de réfléchir toute onde dont la direction de polarisation est perpendiculaire à celle rayonnée par la source. Ainsi vient d'être décrit un radiateur d'ondes électromagnétiques alimenté par une ligne à fente déposée sur une plaquette de substrat diélectrique dont le principal avantage est en dehors du faible encombrement radioélectrique lorsque l'on utilise un substrat diélectrique à forte constante diélectrique une très grande largeur de bande, de l'ordre de 20%. Cela permet par conséquent la réalisation d'antennes-réseaux à faible pas de répartition mesuré en longueur d'onde.

La figure 13 représente une coupe longitudinale d'une fraction de lentille, pouvant être éclairée d'un côté par une source. Cette lentille est réalisée à partir de l'empilement de modules constitués chacun par deux radiateurs d'ondes selon l'invention, placés symétriquement par rapport à un déphaseur à diodes 28. La source éclaire les éléments rayonnants 140 par exemple, qui reçoivent ainsi l'énergie. Puis, grâce aux déphaseurs 28, les différents signaux sont déphasés avant d'être rayonnés par les éléments 14. Ce mode de réalisation, à partir d'une ligne à fente 9 réalisée sur une même plaquette diélectrique 1 et mise dans un même boîtier 6, simplifie les problèmes d'adaptation d'impédance.

## Revendications

1. Radiateur d'ondes électromagnétiques constitué par un élément rayonnant (14) et son dispositif d'alimentation, le radiateur comportant une plaquette diélectrique (1) métallisée sur une face selon deux rubans (2, 3) en partie parallèles, formant une ligne à fente (9) constituant ledit dispositif d'alimentation, l'extrémité des deux rubans formant ledit élément rayonnant (14), le radiateur étant caractérisé par le fait qu'il comporte en outre un boîtier métallique parallélépipèdique (6) dont les dimensions sonttelles que les fréquences de fonctionnement du radiateur soient inférieures à la fréquence de coupure du boîtier, interdisant ainsi la propagation des ondes dans le boîtier.

2. Radiateur d'ondes électromagnétiques selon la revendication 1, caractérisé par le fait que les bords en vis à vis (4 et 5) des deux rubans conducteurs (2 et 3) sont symétriques par rapport à l'axe longitudinal médian (Δ) de la plaquette diélectrique (1) et séparés par une distance constante, et que les bords extérieurs (7 et 8) des rubans sont reliés électriquement aux parois internes du boîtier (6), la longueur de la ligne à fente (9) étant égale à la longueur L, du boîtier.

3. Radiateur d'ondes selon l'une des revendications précédentes, caractérisé par le fait que la plaquette diélectrique (1) repose dans deux rainures (109) réalisées dans les parois internes du boîtier (6).

4. Radiateur d'ondes selon l'une des revendications précédentes, caractérisé par le fait que l'élément rayonnant (14) comporte deux parties conductrices formant l'extrémité des rubans, symétriques par rapport à l'axe (A) de la ligne à fente (9), et que les bords en vis à vis de ces parties sont séparés par la même distance (d) que les bords de la ligne à fente (9).

5. Radiateur d'ondes selon la revendication 4, caractérisé par le fait qu'entre les deux parties conductrices de l'élément rayonnant (14) et les deux rubans (2 et 3) de la ligne à fente (9) sont placées deux parties conductrices amincies formant une transition (13) entre la ligne à fente et l'élément rayonnant.

6. Radiateur d'ondes selon la revendication 5, caractérisé par le fait que la transition (13 ou 130) est telle que la largeur (d₂) des rubans (2 et 3) varie continuement.

7. Radiateur d'ondes selon l'une des revendications 5 ou 6, caractérisé par le fait que la largeur (d₂) des deux rubans conducteurs (2 et 3) parallèles, symétriques par rapport à l'axe (A), varie circulairement ou exponentiellement ou selon une courbure représentative d'une fonction mathématique qui peut être transcendante.

8. Radiateur d'ondes selon l'une des revendications précédentes, caractérisé par le fait que l'élément rayonnant (14) est du type dipôle.

9. Radiateur d'ondes selon les revendications 5 et 8, caractérisé par le fait que les brins (16 et 17) du dipôle (14) sont réunis à l'extrémité de la transition (130) opposée à la ligne à fente (9) par un tronçon de ligne bifilaire (15).

10. Radiateur d'ondes selon la revendication 9, caractérisé par le fait qu'il comporte un tansfor- mateur d'impédance (21), de longueur égale au quart de la longueur d'onde à la fréquence centrale de la bande de fonctionnement, placé au niveau de la ligne à fente (9) ou de la ligne bifilaire (15).

11. Radiateur d'ondes selon la revendication 8, caractérisé par le fait qu'il comporte des brins directeurs (27) placés parallèlement aux brins (16 et 17) du dipôle (14), en aval de celui-ci par rapport à la direction du rayonnement émis.

12. Radiateur d'ondes selon l'une des revendications précédentes, caractérisé par le fait que la plaquette diélectrique (1) est découpée suivant la largeur (d₂) des rubans conducteurs (2 et 3).

13. Radiateur d'ondes selon la revendication 5, caractérisé par le fait que l'élément rayonnant (14) est constitué d'une part par deux parties en forme de triangle prolongeant chaque ruban conducteur formant la transition (13), ces triangles formant une pointe à l'extrémité de la plaquette diélectrique (1), et d'autre part, par une métallisation (10) rectangulaire, perpendiculaire à l'axe (Δ) de la ligne à fente et placée sur l'autre face de la plaquette diélectrique (1).

14. Radiateur d'ondes selon la revendication 13, caractérisé par le fait qu'au moins un fil conducteur (11, 12) aussure le contact électrique de la métallisation rectangulaire (10) conducteur, avec l'un des deux rubans conducteur (2 ou 3), à travers la plaquette diélectrique (1), de façon à mettre au même potentiel électrique la métallisation (10) et les rubans (2 et 3).

15. Radiateur d'ondes selon la revendication 13, caractérisé par le fait que l'ouverture du boîtier (6) présente sur les deux grandes faces parallèles (60 et 61) du boîtier deux saillies en forme de V s'avançant dans la direction de l'axe de la ligne à fente (Δ) et symétriques par rapport à cet axe.

16. Radiateur d'ondes selon la revendication 13, caractérisé par le fait que l'ouverture du boîtier (6) comporte deux échancrures en forme de V, dirigées vers l'intérieur du boîtier.

17. Radiateur d'ondes selon l'une des revendications précédentes caractérisé par le fait que les rubans conducteurs (2 ou 3) sont déposés par procédé de photogravure sur la plaquette diélectrique (1).

18. Radiateur d'ondes selon l'une des revendications 1 à 16, caractérisé par le fait qu'il comporte deux brins réflecteurs (24 et 25) métalliques déposés sur la plaquette diélectrique (1), dans le plan de l'ouverture du boîtier (6).

19. Radiateur d'ondes selon l'une des revendications précédentes caractérisé par le fait que la ligne à fente (9) est directement située dans le prolongement de la ligne à fente (29) de sortie d'un déphaseur (28) à diodes.

20. Radiateur d'ondes selon l'une des revendications précédentes caractérisé par le fait que l'ouverture (34) du boîtier (6) comporte un réseau de fils (33) parallèles conducteurs, dont la direction est perpendiculaire à celle du champ électrique E rayonné par la ligne à fente (9).

21. Utilisation d'un radiateur d'ondes selon l'une des revendications précédentes comme source élémentaire d'une antenne-réseau à balayage électronique.

22. Utilisation de deux radiateurs d'ondes selon l'une des revendications 1 à 20 comme module d'une lentille, les deux radiateurs d'ondes étant disposés symétriquement par rapport à un déphaseur à diodes (28).

## Claims

1. An electromagnetic wave radiator constituted by a radiating element (14) and its supply device, the radiator comprising a dielectric plate (1) which is metal coated on one surface along two strips (2, 3) which are partially parallel and constitute a slot line (9) and thus said supply device, the end of the two strips constituting sais radiating element (14), characterized in that it further comprises a parallelepipedic metallic casing (6), the dimensions of which being chosen such that the operating frequencies of the radiator are below a cut-off frequency of the casing, thus prohibiting the propagation of waves in the casing.

2. An electromagnetic wave radiator according to claim 1, characterized in that the adjacent edges (4 and 5) of the two conductor strips (2 and 3) are symmetrical with respect to the central longitudinal axis (A) of the dielectric plate and are separated by a constant distance, and that the outer edges (7 and 8) of the strips are electrically connected to the inner walls of the casing (6), the length of the slot line (9) being equal to the length L, of the casing.

3. A wave radiator according to one of the preceding claims, characterized in that the dielectric plate (1) rests in two grooves (109) realized in the inner walls of the casing (6).

4. A wave radiator according to one of the preceding claims, characterized in that the radiating element (14) comprises two conducting portions which constitute the ends of the strips and are symmetrical with respect to the axis (A) of the slot line (9), and that the facing edges of these portions are separated by the same distance (d) as the edges of the slot line (9).

5. A wave radiator according to claim 4, characterized in that between the two conducting portions of the radiating element (14) and the two strips (2 and 3) of the slot line (9), two thinner conducting parts are placed which constitute a transition (13) between the slot line and the radiation element.

6. A wave radiator according to claim 5, characterized in that the transition (13 or 130) is made in such a way, that the width (d₂) of the strips (2 and 3) varies continuously.

7. A wave radiator according to one of claims 5 and 6, characterized in that the width (d₂) of the two conductor strips (2 and 3), which are parallel and symmetric with respect to the axis (A), varies according to a circular or exponential law or according to a curve representative of a methema- tical function which can be a transcendent function.

8. A wave radiator according to one of the preceding claims, characterized in that radiating element (14) is of the dipole type.

9. A wave radiator according to one of claims 5 and 8, characterized in that the branches (16 and 17) of the dipole (14) are interconnected at the end of the transition (130) which is opposed to the slot line (9), the interconnection being made via a portion of a two-wire line (15).

10. A wave radiator according to claim 9, characterized in that it comprises an impedance transformer (21) the length of which corresponds to a quarter wavelength at the central frequency of the operative bandwidth, this transformer being located at the level of the slot line (9) or of the two-wire line (15).

11. A wave radiator according to claim 8, characterized in that it comprises director branches (27) located parallelly to the branches (16 and 17) of the dipole (14) downstream of the latter with respect to the direction of the emitted radiation.

12. A wave radiator according to one of the preceding claims, characterized in that the dielectric plate (1) is cut according to the width (d₂) of the conductor strips (2, 3).

13. A wave radiator according to claim 5, characterized in that the radiating element (14) is constituted on the one hand by two triangular portions in the prolongation of each conductor strip constituting the transmission (13), these triangles forming a tip at the end of the dielectric plate (1), and on the other hand by a rectangular metal coating (10) which is perpendicular to the axis (A) of the slot line and located on the other surface of the dielectric plate (10).

14. A wave radiator according to claim 13, characterized in that at least one conductor wire (11, 12) ensures the electric contact between the conducting rectangular metal coating and one of the two conductor strips (2 or 3) through the dielectric plate (1) such that the metal coating (10) and the strips (2 and 3) are forced to the same electric potential.

15. A wave radiator according to claim 13, characterized in that the opening of the casing (6) presents on the two large parallel surfaces (60, 61) of the casing two V-shaped projections which advance in the direction of the axis of the slot line (A) and which are symmetrical with respect to this axis.

16. A wave radiator according to claim 13, characterized in that the opening of the casing (6) comprises two V-shaped cut-out portions directed towards the inside of the casing.

17. A wave radiator according to one of the preceding claims, characterized in that the conductor strips (2 or 3) are deposited on the dielectric plate (1) by a photoengraving method.

18. A wave radiator according to one of claims 1 to 16, characterized in that it comprises two metallic reflector branches (24 and 25) deposited on the dielectric plate (1) in the opening plane of the casing (6).

19. A wave radiator according to one of the preceding claims, characterized in that the slot line (9) is situated in direct alignment with the output slot line (29) of a diode phase shifter (28).

20. A wave radiator according to one of the preceding claims, characterized in that the opening (34) of the casing (6) comprises a set of parallel conductor wires (33), the direction of which is perpendicular to that of the electrical field (E) which is radiated by the slot line (9).

21. The use of a wave radiator according to one of the preceding claims as elementary source in an antenna network with electronic scanning.

22. The use of two wave radiators according to one of claims 1 to 20 as a module of a lens, the two wave radiators being disposed symmetrically with respect to a diode phase shifter (28).

## Patentansprüche

1. Strahler für elektromagnetische Wellen, bestehend aus einem strahlenden Element (14) und seiner Speisevorrichtung, wobei der Strahler eine dielektrische Platte (1) aufweist, deren eine Seite gemäss zwei teilweise parallelen Bändern (2, 3) metallbeschichtet ist und so die Speisevorrichtung in Form einer Spaltleitung (9) bildet, wobei das Ende der beiden Bänder das strahlende Element (14) darstellt, dadurch gekennzeichnet, dass er ausserdem ein rechteckiges Metallgehäuse (6) solcher Abmessungen besitzt, dass die Betriebsfrequenzen des Strahlers unter der Sperrfrequenz des Gehäuses liegen, so dass die Ausbreitung von Wellen im Gehäuse unmöglich wird.

2. Strahler von elektromagnetischen Wellen nach Anspruch 1, dadurch gekennzeichnet, dass die einander gegenüberliegenden Ränder (4, 5) der beiden leitenden Bänder (2, 3) symmetrisch bezüglich der mittleren Längsachse (A) der dielektrischen Platte (1) liegen und einen konstanten Abstand besitzen und dass die äusseren Ränder (7 und 8) der Bänder elektrisch an die Innenwände des Gehäuses (6) angeschlossen sind, während die Länge der Spaltleitung (9) gleich der Länge L, des Gehäuses ist.

3. Wellenstrahler nach einem der vorhergehenden Ansprüche, dadurch gekennzeichnet, dass die dielektrische Platte (1) in zwei Rillen (109) ruht, die in die Innenwände des Gehäuses (6) eingebracht sind.

4. Wellenstrahler nach einem der vorhergehenden Ansprüche, dadurch gekennzeichnet, dass das strahlende Element (14) zwei leitende Bereiche besitzt, die die Enden der Bänder bilden und symmetrisch bezüglich der Achse A der Spaltleitung (9) angeordnet sind, und dass die einander gegenüberliegenden Ränder dieser Bereiche denselben gegenseitigen Abstand (d) besitzen wie die Ränder der Spaltleitung (9).

5. Wellenstrahler nach Anspruch 4, dadurch gekennzeichnet, dass zwischen den beiden leitenden Bereichen des strahlenden Elements (14) und den beiden Bänder (2 und 3) der Spaltleitung (9) zwei verdünnte leitende Bereiche liegen, die einen Übergang (13) zwischen der Spaltleitung und dem strahlenden Element bilden.

6. Wellenstrahler nach Anspruch 5, dadurch gekennzeichnet, dass der Übergang (13 oder 130) so gewählt ist, dass die Breite (d₂) der Bänder (2 und 3) sich kontinuierlich ändert.

7. Wellenstrahler nach einem der Ansprüche 5 oder 6, dadurch gekennzeichnet, dass die Breite (d₂) der beiden leitenden Bänder (2 und 3), die parallel und symmetrisch zur Achse (A) angeordnet sind, in Form einer Kreis- oder Exponentialfunktion oder einer Kurve variiert, die für eine mathematische Funktion steht, welche transzendent sein kann.

8. Wellenstrahler nach einem der vorhergehenden Ansprüche, dadurch gekennzeichnet, dass das strahlende Element (14) vom Dipoltyp ist.

9. Wellenstrahler nach einem der Ansprüche 5 und 8, dadurch gekennzeichnet, dass die Abschnitte (16 und 17) des Dipols (14) am Ende des Übergangs (130), der der Spaltleitung (9) entgegengesetzt liegt, durch einen Abschnitt einer Zweidrahtleitung (15) verbunden sind.

10. Wellenstrahler nach Anspruch 9, dadurch gekennzeichnet, dass er einen Impedanztransformator (21) einer Länge gleich einer Viertelwellenlänge bei der Mittelfrequenz des Betriebsfrequenzbands besitzt, der in Höhe der Spaltleitung (8) oder der Zweidrahtleitung (15) angeordnet ist.

11. Wellenstrahler nach Anspruch 8, dadurch gekennzeichnet, dass er Direktoren (27) aufweist, die parallel zu den Abschnitten (16 und 17) des Dipols (14) in der ausgesandten Strahlung liegen.

12. Wellenstrahler nach einem der vorhergehenden Ansprüche, dadurch gekennzeichnet, dass die dielektrische Platte (1) gemäss der Breite (d₂) der leitenden Bänder (2 und 3) beschnitten ist.

13. Wellenstrahler nach Anspruch 5, dadurch gekennzeichnet, dass das strahlende Element (14) einerseits aus zwei dreieckigen Bereichen besteht, die jedes den Übergang (13) bildende leitende Band verlängern und die eine Spitze am Ende der dielektrischen Platte (1) bilden, und andererseits aus einer rechteckigen Metallbeschichtung (10), die sich senkrecht zur Achse (A) der Spaltleitung erstreckt und auf der anderen Seite der dielektrischen Platte (1) angeordnet ist.

14. Wellenstrahler nach Anspruch 13, dadurch gekennzeichnet, dass mindestens ein Leiterdraht (11, 12) den elektrischen Kontakt zwischen der rechteckigen leitenden Metallbeschichtung (10) und einem der beiden leitenden Bänder (2 oder 3) durch die dielektrische Platte (1) hindurch bewirkt, so dass die Metallbeschichtung (10) und die Bänder (2 und 3) auf gleiches elektrisches Potential gebracht werden.

15. Wellenstrahler nach Anspruch 13, dadurch gekennzeichnet, dass die Öffnung des Gehäuses (6) auf den beiden grossen parallelen Seiten (60, 61) des Gehäuses zwei V-förmige Vorsprünge besitzt, die in Richtung der Achse der Spaltleitung (A) vorspringen und symmetrisch bezüglich dieser Achse liegen.

16. Wellenstrahler nach Anspruch 13, dadurch gekennzeichnet, dass die Öffnung des Gehäuses (6) zwei V-förmige Ausschnitte besitzt, die zum Inneren des Gehäuses hin ausgerichtet sind.

17. Wellenstrahler nach einem der vorhergehenden Ansprüche, dadurch gekennzeichnet, dass die leitenden Bänder (2 oder 3) durch ein Fotogravurverfahren auf die dielektrische Platte (1) aufgebracht sind.

18. Wellenstrahler nach einem der Ansprüche 1 bis 16, dadurch gekennzeichnet, dass er zwei metallische Reflektoren (24 und 25) aufweist, die auf der dielektrischen Platte (1) in der Ebene der Öffnung des Gehäuses (6) angebracht sind.

19. Wellenstrahler nach einem der vorhergehenden Ansprüche, dadurch gekennzeichnet, dass die Spaltleitung (9) direkt in der Verlängerung der Ausgangsspaltleitung (29) eines Diodenphasenschiebers (28) liegt.

20. Wellenstrahler nach einem der vorhergehenden Ansprüche, dadurch gekennzeichnet, dass die Öffnung (34) des Gehäuses (6) ein Netz von parallelen leitenden Drähten (33) aufweist, deren Richtung senkrecht zu der des elektrischen Feldes E verläuft, das von der Spaltleitung (9) ausgestrahlt wird.

21. Verwendung eines Wellenstrahlers nach einem der vorhergehenden Ansprüche als Elementarquelle eines Antennennetzes mit elektronischer Abtastung.

22. Verwendung zweier Wellenstrahler nach einem der Ansprüche 1 bis 20 als Modul einer Linse, wobei die beiden Wellenstrahler symmetrisch bezüglich eines Diodenphasenschiebers (28) angeordnet sind.
